# EUROPÄISCHE PATENTSCHRIFT

(11) **EP 3 884 767 B1**
(45) Veröffentlichungstag und Bekanntmachung des Hinweises auf die Patenterteilung: **10.07.2024**
(21) Anmeldenummer: 21164541.1
(22) Anmeldetag: 24.03.2021
(51) Int. Cl.: A01F 29/00, B65B 69/00, B26D 7/06, B26D 7/18, B26D 1/03, B26D 1/143

(54) **VORRICHTUNG ZUM AUFSCHNEIDEN UND ÖFFNEN DER UMHÜLLUNG EINES MÜLLBALLENS**
DEVICE FOR CUTTING AND OPENING THE WRAPPING OF A REFUSE BALE
DISPOSITIF DE COUPE ET D'OUVERTURE DE L'ENVELOPPE D'UNE BALLE D'ORDURES

(30) Priorität: 27.03.2020 DE 102020108549
(43) Veröffentlichungstag der Anmeldung: 29.09.2021
(73) Patentinhaber: Loibl Förderanlagen GmbH, 94315 Straubing (DE)
(72) Erfinder: ZEITLER, Karl, 84061 Ergoldsbach (DE)
(74) Vertreter: Glück Kritzenberger Patentanwälte PartGmbB

(56) Entgegenhaltungen:
- WO-A1-96/28352
- GB-A- 2 070 401
- US-A- 4 610 596
- US-A1- 2002 053 614
- US-A1- 2017 064 908
- US-B1- 9 686 964

## Beschreibung

Die vorliegende Erfindung betrifft eine Vorrichtung zum Aufschneiden und Öffnen der Umhüllung eines Folien- und/oder Kunstfaser-umwickelten Müllballens, umfassend eine zumindest weitgehend horizontal erstreckende längliche Transportrampe, die einen Transportbereich für den Müllballen definiert. Am ersten Ende der Transportrampe ist ein Aufnahmebereich zur Aufgabe des Müllballens auf die Transportrampe ausgebildet. Am zweiten Ende der Transportrampe ist eine stationäre Schneideinrichtung angeordnet, wobei sich die Transportrichtung vom ersten Ende in Richtung des zweiten Endes der Transportrampe erstreckt. In Transportrichtung hinter der Schneideinrichtung ist ein Auswurf bereit für die aufgeschnittene Umhüllung und den darin enthaltenen Müll ausgebildet. Die Vorrichtung enthält eine Transporteinrichtung, die einen Schieber aufweist, der konzipiert ist, an einer dem ersten Ende der Transportrampe zugewandten Endfläche des Müllballens anzuliegen. Die Transporteinrichtung weist ferner einen Transportmechanismus auf, der konzipiert ist, den Müllballen auf der Transportrampe in Transportrichtung durch die stationäre Schneideinrichtung hindurch in den Auswurfbereich zu schieben. Die stationäre Schneideinrichtung hat wenigstens zwei sich in Längsachse der Transportrampe erstreckende stationäre Messer, die derart in den Transportbereich hineinragen, dass die Umhüllung des Müllballens beim Transport auf der Transportrampe im Umfangsbereich aufgetrennt wird. Durch den Vorschub des Schiebers in Verbindung mit dem Eingriff der Messer in die Umhüllung wird zum einen die Umhüllung aufgetrennt und zum anderen der Müllballen aufgebrochen, so dass er zerfällt, wenn er in den Auswurfbereich gelangt.

Eine Vorrichtung dieser gattungsgemäßen Art ist aus der WO 96/28352 A1 bekannt.

Es ist Aufgabe der Erfindung, die Vorrichtung derart weiterzubilden, dass ein sehr zuverlässiges Aufschneiden und Öffnen des Müllballens erzielt wird.

Die Aufgabe wird mit einer Vorrichtung gemäß Anspruch 1 gelöst. Vorteilhafte Weiterbildungen der Erfindung sind Gegenstand der abhängigen Ansprüche.

Gemäß der Erfindung sind die Transportrampe, die Schneideinrichtung und die Transporteinrichtung auf einem sich horizontal erstreckenden Tragrahmen angeordnet, an dessen Unterseite eine Achse mit Laufrädern angeordnet ist. Auf diese Weise ist die gesamte Vorrichtung mobil und kann zum Beispiel mittels eines Fahrzeugs an den Ort bewegt werden, an welchem die Auftrennung der Müllballenumhüllungen erforderlich ist.

Die Messer der stationären Schneideinrichtung sind an einem sich senkrecht erstreckenden geschlossenen Schneidrahmen gehalten, welcher den Förderbereich umgibt. Auf diese Weise können die Messer fest gegen den Müllballen angedrückt werden, der natürlich die Tendenz hat, bei seinem Transport in Transportrichtung die an seinem Umfang anliegenden Messer nach außen zu drücken.

Die erfindungsgemäße Vorrichtung ist somit äußerst einfach ausgebildet und damit robust und zuverlässig. Die Vorrichtung kann zum Beispiel auf einem Anhänger aufgebaut werden, so dass sie an einen gewünschten Ort transportiert werden kann. Durch die in Transportrichtung verlaufenden Messer wird der Müllballen in seinem Umfangsbereich aufgeschnitten, wenn er in Transportrichtung gedrückt wird, wobei die Messer etwas in den Transportbereich hineinragen, so dass die Umhüllung beim Transport des Müllballens auf der Transportrampe durch das Messer aufgetrennt wird und schließlich der Müllballen durch den Vorschub des Schiebers in Zusammenarbeit mit den am Umfang angreifenden Messern aufgebrochen wird, wobei er dann zerfällt, wenn er in den Auswurfbereich gelangt. Die Umhüllung wird dann in der Regel zusammen mit dem zerfallenen Müllballen weiterverarbeitet. Die Umhüllung wird in der Regel nicht separiert.

Vorzugsweise sind die Messer um den Transportbereich herum angeordnet. So können beispielsweise drei Messer jeweils um 120° versetzt um den Transportbereich herum angeordnet sein je nach beabsichtigtem Aufschneidverhalten. Ein Vorteil besteht zudem darin, dass der Müllballen durch die vorzugsweise äquidistant um den Transportbereich versetzten Messer zwischen diesen zentriert wird, womit ein sehr zuverlässiges Aufschneiden und Öffnen des Müllballens erzielt wird.

Mit dem Begriff "stationär" ist ausgedrückt, dass die Messer selbst nicht eine Bewegung für den Trennvorgang ausführen, z.B. durch einen Bewegungsmechanismus.

Selbstverständlich können die Messer mittels einer Federeinrichtung in den Transportbereich vorgespannt sein, wobei sie beim Durchlaufen eines Müllballens elastisch nach außen gegen die Kraft der Federeinrichtung auslenkbar sind. Eine derartige leichte Auslenkung gegen die Vorspannung der Federeinrichtung wird im Sinne der vorliegenden Erfindung trotzdem als stationär bezeichnet. Auch ein rotierendes Rollmesser wird als stationär bezeichnet, auch wenn seine Achse durch einen Federmechanismus gegen den Transportbereich vorgespannt ist. Der Vorteil bei dieser vorgespannten Anlage der Messer gegen die Umhüllung des Müllballens liegt darin, dass die Messer auch schwankenden Umfangsbereichen des Müllballens folgen können, so dass ein zuverlässiges Aufschneiden der Umhüllung über die gesamte Länge des Müllballens erreicht wird. Die Messer können hierbei beispielsweise bis zu 20 cm, vorzugsweise bis zu 10 cm, in den Transportbereich hineinragen, wobei sie beim Durchlauf des Ballens dann nach außen gedrückt bzw. ausgelenkt werden. In einer vorteilhaften Weiterbildung der Erfindung sind die Messer an einander abgewandten Seiten des Transportbereichs angeordnet, so dass der Müllballen an entgegengesetzten Umfangsseiten aufgeschnitten wird, so dass bereits die Anordnung zweier um 180° um den Transportbereich versetzte Messer zu einem effektiven Öffnen der Umhüllung führen und damit zu einer Freigabe des gesamten Inhalts des Müllballens.

Die Messer können als rotierende Rollmesser - z.B. in der Art eines Pizzaschneiders - ausgebildet sein, was den Vorteil hat, dass die Umhüllung oder der Müll weniger dazu tendieren, an den Messern festzuhängen.

Vorzugsweise ist der Transportmechanismus durch einen hydraulischen Mechanismus gebildet, welcher zum einen hohe Kräfte aufbringen kann und zum anderen mechanisch unempfindlich ist.

Vorzugsweise ist hierbei der hydraulische Mechanismus durch wenigstens einen sich in Transportrichtung erstreckenden Hydraulikzylinder gebildet. Durch die Tatsache, dass der Hydraulikzylinder mit der Transportrichtung fluchtet, müssen keine Umlenkeinrichtungen vorgesehen werden, welche die gesamte Vorrichtung komplizierter machen würden.

Vorzugsweise ist der wenigstens eine Hydraulikzylinder in Transportrichtung hinter der Schneideinrichtung angeordnet und der Hydraulikzylinder hat ein parallel zum Transportbereich erstreckenden Kolben, der eine Zugstange für den am freien Ende des Kolbens befestigten Schieber bildet. Auf diese Weise ist die Gesamttransportvorrichtung um den Förderbereich herum angeordnet und damit sehr platzsparend. Durch die Tatsache, dass die Hydraulikzylinder sich hinter die Schneideinrichtung erstrecken, also in den Auswurfbereich, wird die Länge der gesamten Vorrichtung begrenzt, so dass nicht für die Hydraulikzylinder zusätzliche Länge benötigt wird.

In einer vorteilhaften Weiterbildung der Erfindung hat der hydraulische Mechanismus zwei auf den entgegengesetzten Seiten des Transportbereichs angeordnete Hydraulikzylinder, deren Kolben sich im ausgefahrenen Zustand in Richtung auf das erste Ende der Transportrampe erstrecken, an welchen Kolben der Schieber befestigt ist, wobei sich die Hydraulikzylinder beidseitig des Auswurfbereichs erstrecken. Eine derartige Vorrichtung ist äußerst kompakt, da sich die Kolben im ausgefahrenen Zustand beidseitig der Transportrampe erstrecken und damit keinen großen Platz benötigen. Zudem kann durch die beidseitig der Transportrampe angeordneten Hydraulikzylinder ein gleichmäßiger Kraftaufwand auf den Schieber erfolgen, womit der Müllballen mit gewünschter hoher Kraft durch die Schneideinrichtung geschoben werden kann. Diese Ausführungsform der Erfindung kombiniert somit eine äußerst hohe Effektivität mit einem sehr geringen räumlichen Platzbedarf.

Vorzugsweise ist die Achse mit den Laufrädern unter der Schneideinrichtung angeordnet, was von der Gewichts- und Platzverteilung vorteilhaft ist, weil sich dann vor den Laufrädern die Transportrampe erstreckt und hinter den Laufrädern der Auswurfbereich mit den Hydraulikzylindern. Vorzugsweise fluchtet die Achse der Laufräder in der vertikalen Ebene quer zur Transportrichtung mit der Schneideinrichtung. Damit ist die stationäre Schneideinrichtung direkt über der Achse angeordnet und die weniger ausladenden Bauteile wie Transportrampe und Auswurfbereich sind beidseitig der Achse angeordnet. Dies führt zu einer guten Gewichtsverteilung der Vorrichtung mit Bezug auf eine Richtung quer zur Achse der Transporträder, das heißt in Längsrichtung der Vorrichtung.

Vorzugsweise hat der Tragrahmen an seinem dem ersten Ende der Transportrampe zugewandten Rahmenende eine Anhängerkupplung, so dass die gesamte Vorrichtung mittels eines Kraftfahrzeugs mobil ist.

Die Messer können je nach Ballengröße in seinem Abstand vom Transportbereich verändert werden. Zum Beispiel können die Messer in Richtung des Transportbereichs verstellbar an einem stationären Messerträger gehalten sein, der z.B. am Schneidrahmen befestigt ist.

Alternativ oder zusätzlich kann auch ein oberer Querbalken des Schneidrahmens, der wenigstens ein Messer trägt, in der Höhe verstellbar sein. Wenn an dem Querbalken mehrere Messer befestigt sind, können diese alle zusammen verstellt werden, was die Mühe des Einjustierens jedes einzelnen Messers erspart.

Zudem können an Messerhaltern, welche an dem Tragrahmen und/oder am Schneidrahmen gehaltenen sind, auch unterschiedlich lange Messer befestigt werden, was durch einen einfachen Austausch eine einfache Einstellung der Messer auf die Ballengröße ermöglicht.

Vorzugsweise ist hierbei der Schneidrahmen an dem Tragrahmen montiert oder bildet einen Teil des Tragrahmens, so dass die gesamte rahmengetragene Vorrichtung sehr stabil ausgebildet ist, was insbesondere vorteilhaft ist, wenn der Tragrahmen den Rahmen eines Anhängers bildet.

Wie oben bereits angedeutet, sind die Messer vorzugsweise federelastisch mittels einer Federeinrichtung gegen den Transportbereich vorgespannt, so dass sie beim Durchschieben des Müllballens etwas nach außen ausweichen können und somit nur die Umhüllung einschneiden und eventuell noch ein wenig in den Müllballen hinein. Auf diese Weise kann sich das Messer federelastisch dem Verlauf der Außenkontur des Müllballens anpassen.

### Folgende Ausdrücke werden synonym verwendet: Ballen - Müllballen

Es ist für den Fachmann selbstverständlich, dass die oben beschriebenen Ausführungsbeispiele in beliebiger Weise miteinander kombiniert werden können.

Die Erfindung wird nun beispielsweise in der schematischen Zeichnung beschrieben. In dieser zeigen:
- Fig. 1: eine perspektivische Ansicht einer Vorrichtung zur Entfernung der Umhüllung eines Müllballens zusammen mit einem Gabelstapler,
- Fig. 2 bis 5: eine Seitenansicht der Vorrichtung aus Fig. 1 während unterschiedlicher Prozessschritte, und
- Fig. 6: eine Aufsicht auf die Vorrichtung gemäß Fig. 1 in dem Prozessschritt gemäß Fig. 4.

Fig. 1 zeigt eine Vorrichtung 10 zur Entfernung der Umhüllung eins Müllballens 14, die als Anhänger einer Zugmaschine 12 (kein Gegenstand der Erfindung) ausgebildet ist. Die Zugmaschine ist hier durch einen Gabelstapler 12 gebildet, der gleichzeitig in der Lage ist Müllballen 14 auf den Aufgabebereich 16 einer Transportrampe 18 der Vorrichtung 10 zu heben.

Die Vorrichtung hat einen Tragrahmen 11, an dessen Unterseite vorzugsweise ein Fahrwerk 13 angeordnet ist. Die Transportrampe 18 wird von dem Tragrahmen 11 getragen. Die Transportrampe 18 hat ein vorderes Ende 17 in welchem der Aufgabebereich 16 angeordnet ist und ein hinteres Ende 19, hinter welchem der Auswurfbereich 21 für die aufgeschnittenen Ballen 14 angeordnet ist. Das Fahrwerk 13 hat eine Achse 35 mit Laufrädern 37, um die Vorrichtung 10 mobil verwenden zu können.

Beidseitig der Transportrampe 18 erstrecken sich jeweils die Kolben 22 von Hydraulikzylindern 20, die an dem Tragrahmen 11 in Längsrichtung der Vorrichtung befestigt sind. Die freien Enden der Kolben 22 sind mit einem Schieber 24 verbunden, der dazu konzipiert ist, den auf der Transportrampe liegenden Ballen 14 vom Aufgabebereich 16 zum Auswurfbereich 21 zu schieben. In etwa senkrecht über dem Fahrwerk 13, d.h. Ziemlich am hinteren Ende der Transportrampe 18 ist eine stationäre Schneideinrichtung 27 angeordnet, die aus einem senkrechten den Transportbereich umgebenden Schneidrahmen 26 gebildet ist, der mehrere sich in Transportrichtung erstreckende Messer 28 trägt. Der Transportbereich ist gebildet durch den Weg der Müllballen 14 auf der Transportrampe 18. Die Messer 28 sind konzipiert, die Umhüllung der Müllballen 14 bei deren Transport durch den Schneidrahmen 26 aufzuschlitzen. Der Auswurfbereich 21 liegt in Transportrichtung hinter dem Schneidrahmen 26. Beim Transport des Müllballens 14 auf der Transportrampe 18 durch den Schneidrahmen 26 wird die Umhüllung an den Messern 28 in axialer Richtung an mehreren Stellen seines Umfangs aufgeschnitten und der aufgeschnittene Müllballen wird durch den Schieber 24 weiter in den Auswurfbereich 21 geschoben, wo er in eine Verarbeitungsmaschine oder auf eine Transportvorrichtung fällt, mit der er einer weiteren Verarbeitung zugeführt wird.

Der Schneidrahmen 26 wird durch einen Stützrahmen 30 abgestützt, so dass er sich beim Aufschneiden der Müllballenumhüllung nicht durch die einwirkenden Kräfte in Transportrichtung ausgelenkt wird. Der Stützrahmen 30 greift an der Oberseite des Schneidrahmens 26 an und verläuft schräg entlang des Auswurfbereichs 21 nach unten, wo er am Tragrahmen 11 der Vorrichtung 10 abgestützt ist.

In Fig. 1 ist die Vorrichtung 10 mit einer Umkleidung 32 dargestellt, die in den Figuren 2 bis 6 aus Gründen der Anschaulichkeit weggelassen ist.

Mit dem Tragrahmen 11 ist eine in der Höhe der Achse des Fahrwerks 13 angeordnete Zugstange 34 verbunden, die eine Anhängerkupplung 36 trägt. Auf diese Weise kann die Vorrichtung 10 von jedem Kraftfahrzeug mit Anhängerkupplung bewegt werden.

Der Auswurfbereich 21 ist vorzugsweise nach unten offen, so dass die aufgeschnittenen Müllballen 14 gleich auf eine darunter angeordnete Transportvorrichtung, z.B. ein Förderband oder in den Aufgabebereich einer Müllverarbeitungsvorrichtung fallen kann.

Es ist für den Fachmann offensichtlich, dass die Erfindung nicht auf das in der Zeichnung dargestellte Ausführungsbeispiel beschränkt ist, sondern innerhalb des Schutzbereichs der beiliegenden Schutzansprüche variiert werden kann.

### Bezugszeichenliste

- 10: Vorrichtung zum Aufschneiden und Öffnen der Umhüllung eines Müllballens
- 11: Tragrahmen der Vorrichtung
- 12: Gabelstapler (nicht zur Erfindung gehörend) - Zugmaschine
- 13: Fahrwerk
- 14: Müllballen
- 16: Aufgabebereich
- 17: vorderes Ende der Transportrampe
- 18: Transportrampe
- 19: hinteres Ende der Transportrampe
- 20: Hydraulikzylinder beidseitig der Transportrampe
- 21: Auswurfbereich
- 22: Kolben der Hydraulikzylinder
- 24: Schieber zwischen den freien Enden der beiden Kolben
- 26: Schneidrahmen der stationären Schneideinrichtung
- 27: stationäre Schneideinrichtung
- 28: Messer der stationären Schneideinrichtung zum Aufschneiden der Umhüllung des Müllballens bei dessen Transport auf der Transportrampe
- 30: Stützrahmen zur Abstützung des Schneidrahmens in Transportrichtung
- 32: Umkleidung der Vorrichtung aus Kunststoff oder Metall
- 34: Zugstange
- 35: Achse des Fahrwerks
- 36: Anhängerkupplung
- 37: Laufräder

## Patentansprüche

1. Vorrichtung (10) zum Aufschneiden und Öffnen der Umhüllung eines Müllballens (14), umfassend eine zumindest weitgehend horizontal erstreckende längliche Transportrampe (18), die einen Transportbereich für den Müllballen (14) definiert, wobei am erstem Ende der Transportrampe ein Aufnahmebereich zur Aufgabe des Müllballens (14) auf die Transportrampe (18) und an deren zweiten Ende eine stationäre Schneideinrichtung (27) angeordnet ist, wobei die Transportrichtung sich vom ersten Ende in Richtung des zweiten Endes der Transportrampe (18) erstreckt, und wobei in Transportrichtung hinter der Schneideinrichtung (27) ein Auswurfbereich für die aufgeschnittene Umhüllung und den darin enthaltenden Müll ausgebildet ist, welche Vorrichtung eine Transporteinrichtung (20, 22, 24) aufweist, die einen Schieber (24) enthält, der konzipiert ist, an einer dem ersten Ende der Transportrampe (18) zugewandten Endfläche des Müllballens (14) anzuliegen, und welche Transporteinrichtung (20, 22, 24) ferner einen Transportmechanismus (20, 22) aufweist, der konzipiert ist, den Müllballen (14) auf der Transportrampe (18) in Transportrichtung durch die stationäre Schneideinrichtung (27) hindurch in den Auswurfbereich zu schieben, wobei die stationäre Schneideinrichtung (27) wenigstens zwei sich in Längsachse der Transportrampe (18) erstreckende stationäre Messer (28) aufweist, die derart in den Transportbereich hineinragen, dass die Umhüllung des Müllballens (14) beim Transport auf der Transportrampe (18) im Umfangsbereich aufgetrennt wird, wobei die Transportrampe (18), die Schneideinrichtung (27) und die Transporteinrichtung (20, 22, 24) auf einem sich horizontal erstreckenden Tragrahmen (11) angeordnet sind, an dessen Unterseite sich ein Fahrwerk (13) befindet, welches eine Achse (35) mit Laufrädern (37) aufweist, **dadurch gekennzeichnet, dass** die Messer (28) an einem sich senkrecht erstreckenden geschlossenen Schneidrahmen (26) gehalten sind, der den Transportbereich umgibt.

2. Vorrichtung (10) nach Anspruch 1, **dadurch gekennzeichnet, dass** die Messer (28) an einander abgewandten Seiten des Transportbereichs angeordnet sind.

3. Vorrichtung (10) nach Anspruch 1 oder 2, **dadurch gekennzeichnet, dass** die Messer (28) um den Transportbereich herum angeordnet sind.

4. Vorrichtung (10) nach einem der vorhergehenden Ansprüche, **dadurch gekennzeichnet, dass** der Transportmechanismus (20, 22) durch einen hydraulischen Mechanismus gebildet ist.

5. Vorrichtung (10) nach Anspruch 4, **dadurch gekennzeichnet, dass** der hydraulische Mechanismus (20, 22) durch wenigstens einen sich in Transportrichtung erstreckenden Hydraulikzylinder (20) gebildet ist.

6. Vorrichtung (10) nach Anspruch 5, **dadurch gekennzeichnet, dass** der wenigstens eine Hydraulikzylinder (20) in Transportrichtung hinter der Schneideinrichtung (27) angeordnet ist, und der Hydraulikzylinder (20) einen parallel zum Transportbereich erstreckenden Kolben (22) aufweist, der ein Zugelement für den am freien Ende des Kolbens (22) befestigten Schieber (24) bildet.

7. Vorrichtung (10) nach Anspruch 6, **dadurch gekennzeichnet, dass** der hydraulische Mechanismus zwei auf entgegengesetzten Seiten des Transportbereichs angeordnete Hydraulikzylinder (20) umfasst, deren Kolben (22) sich im ausgefahrenen Zustand sich in Richtung des ersten Endes (17) der Transportrampe (18) erstrecken, und an welchen Kolben (22) der Schieber (24) befestigt ist, welche Hydraulikzylinder (20) sich beidseitig des Auswurfbereichs (21) erstrecken.

8. Vorrichtung (10) nach einem der vorhergehenden Ansprüche, **dadurch gekennzeichnet, dass** die Achse (35) mit den Laufrädern (37) unter der Schneideinrichtung (27) angeordnet ist.

9. Vorrichtung (10) nach Anspruch 7, **dadurch gekennzeichnet, dass** die Achse in der vertikalen Ebene quer zur Transportrichtung mit der Schneideinrichtung (27) fluchtet.

10. Vorrichtung (10) nach einem der vorhergehenden Ansprüche, **dadurch gekennzeichnet, dass** der Tragrahmen an seinem dem ersten Ende der Transportrampe (18) zugewandten Rahmenende eine Anhängerkupplung (36) aufweist.

11. Vorrichtung (10) nach einem der vorhergehenden Ansprüche, **dadurch gekennzeichnet, dass** der Schneidrahmen (26) an dem Tragrahmen (11) montiert ist oder einen Teil des Tragrahmens (11) bildet.

12. Vorrichtung (10) nach einem der vorhergehenden Ansprüche, **dadurch gekennzeichnet, dass** die Messer (28) bis zu 20 cm, vorzugsweise bis zu 10 cm in den Transportbereich hineinragen.

13. Vorrichtung (10) nach einem der vorhergehenden Ansprüche, **dadurch gekennzeichnet, dass** die Messer (28) mittels einer Federeinrichtung in den Transportbereich vorgespannt sind und beim Durchlaufen eines Ballens (14) elastisch gegen die Kraft der Federeinrichtung auslenkbar sind und/oder dass die Messer (28) als Rollmesser ausgebildet sind, die um eine stationäre Achse rotierbar sind.

## Claims

1. Device (10) for cutting open and opening the wrapping of a refuse bale (14), comprising an elongate transport ramp (18) which extends at least substantially horizontally and defines a transport region for the refuse bale (14), a receiving region for feeding the refuse bale (14) onto the transport ramp (18) being arranged at the first end of the transport ramp and a stationary cutting device (27) being arranged at the second end of the transport ramp, wherein the transport direction extends from the first end in the direction of the second end of the transport ramp (18), and wherein an ejection region for the cut-open wrapping and the refuse contained therein is formed behind the cutting device (27) in the transport direction, which device has a transport device (20, 22, 24) which contains a pusher (24) which is designed to rest against an end face of the refuse bale (14) facing the first end of the transport ramp (18), and which transport device (20, 22, 24) furthermore has a transport mechanism (20, 22, 24) which is designed to move the refuse bale (14) in the direction of the second end of the transport ramp (18), 24) further comprises a transport mechanism (20, 22) which is designed to push the refuse bale (14) on the transport ramp (18) in the transport direction through the stationary cutting device (27) into the ejection area, the stationary cutting device (27) having at least two stationary knives (28) which extend along the longitudinal axis of the transport ramp (18) and which project into the transport region in such a way that the wrapping of the refuse bale (14) is severed in the peripheral region during transport on the transport ramp (18), the transport ramp (18), the cutting device (27) and the transport device (20, 22, 24) being arranged on a horizontally extending support frame (11), on the underside of which there is a running gear (13) which has an axle (35) with running wheels (37), **characterized in that** the knives (28) are held on a vertically extending closed cutting frame (26) which surrounds the transport region.

2. Device (10) according to claim 1, **characterized in that** the blades (28) are arranged on opposite sides of the transport area.

3. Device (10) according to claim 1 or 2, **characterized in that** the knives (28) are arranged around the transport area.

4. Device (10) according to one of the preceding claims, **characterized in that** the transport mechanism (20, 22) is formed by a hydraulic mechanism.

5. Device (10) according to claim 4, **characterized in that** the hydraulic mechanism (20, 22) is formed by at least one hydraulic cylinder (20) extending in the transport direction.

6. Device (10) according to claim 5, **characterized in that** the at least one hydraulic cylinder (20) is arranged behind the cutting device (27) in the transport direction, and the hydraulic cylinder (20) has a piston (22) which extends parallel to the transport region and forms a pulling element for the slider (24) fastened to the free end of the piston (22).

7. Device (10) according to claim 6, **characterized in that** the hydraulic mechanism comprises two hydraulic cylinders (20) arranged on opposite sides of the transport area, the pistons (22) of which extend in the extended state in the direction of the first end (17) of the transport ramp (18), and to which pistons (22) the slide (24) is attached, which hydraulic cylinders (20) extend on both sides of the ejection area (21).

8. Device (10) according to one of the preceding claims, **characterized in that** the axle (35) with the running wheels (37) is arranged under the cutting device (27).

9. Device (10) according to claim 7, **characterized in that** the axis is aligned with the cutting device (27) in the vertical plane transverse to the transport direction.

10. Device (10) according to one of the preceding claims, **characterized in that** the support frame has a trailer coupling (36) at its frame end facing the first end of the transport ramp (18).

11. Device (10) according to one of the preceding claims, **characterized in that** the cutting frame (26) is mounted on the support frame (11) or forms part of the support frame (11).

12. Device (10) according to one of the preceding claims, **characterized in that** the blades (28) project up to 20 cm, preferably up to 10 cm, into the transport area.

13. Device (10) according to one of the preceding claims, **characterized in that** the knives (28) are pre-stressed in the transport region by means of a spring device and can be deflected elastically against the force of the spring device when passing through a bale (14) and/or **in that** the knives (28) are designed as rolling knives which can be rotated about a stationary axis.

## Revendications

1. Dispositif (10) pour couper et ouvrir l'enveloppe d'une balle de déchets (14), comprenant une rampe de transport (18) allongée s'étendant au moins en grande partie horizontalement, qui définit une zone de transport pour la balle de déchets (14), dans lequel une zone de réception pour déposer la balle de déchets (14) sur la rampe de transport (18) est disposée à la première extrémité de la rampe de transport et un moyen de coupe stationnaire (27) est disposé à sa deuxième extrémité, dans lequel la direction de transport s'étend de la première extrémité vers la deuxième extrémité de la rampe de transport (18), dans lequel une zone d'éjection pour l'enveloppe coupée et les déchets qu'elle contient est formée en aval du moyen de coupe (27) dans la direction de transport, lequel dispositif présente un moyen de transport (20, 22, 24) qui contient un poussoir (24) qui est conçu pour s'appliquer contre une surface d'extrémité de la balle de déchets (14) tournée vers la première extrémité de la rampe de transport (18), et lequel moyen de transport (20, 22, 24) présente en outre un mécanisme de transport (20, 22) qui est conçu pour pousser la balle de déchets (14) sur la rampe de transport (18) dans la direction de transport à travers le moyen de coupe stationnaire (27) jusque dans la zone d'éjection, dans lequel le moyen de coupe stationnaire (27) présente au moins deux couteaux stationnaires (28) s'étendant suivant l'axe longitudinal de la rampe de transport (18), qui pénètrent dans la zone de transport de telle sorte que l'enveloppe de la balle de déchets (14) est coupée dans la zone périphérique lors du transport sur la rampe de transport (18), dans lequel la rampe de transport (18), le moyen de coupe (27) et le moyen de transport (20, 22, 24) sont disposés sur un cadre porteur (11) s'étendant horizontalement, sur la face inférieure duquel se trouve un châssis (13) qui présente un essieu (35) avec des roues (37), **caractérisé en ce que** les couteaux (28) sont maintenus sur un cadre de coupe fermé (26) s'étendant verticalement, qui entoure la zone de transport.

2. Dispositif (10) selon la revendication 1, **caractérisé en ce que** les couteaux (28) sont disposés sur des côtés opposés l'un à l'autre de la zone de transport.

3. Dispositif (10) selon la revendication 1 ou 2, **caractérisé en ce que** les couteaux (28) sont disposés autour de la zone de transport.

4. Dispositif (10) selon l'une des revendications précédentes, **caractérisé en ce que** le mécanisme de transport (20, 22) est formé par un mécanisme hydraulique.

5. Dispositif (10) selon la revendication 4, **caractérisé en ce que** le mécanisme hydraulique (20, 22) est formé par au moins un vérin hydraulique (20) s'étendant dans la direction de transport.

6. Dispositif (10) selon la revendication 5, **caractérisé en ce que** ledit au moins un vérin hydraulique (20) est disposé en aval du moyen de coupe (27) dans la direction de transport et que le vérin hydraulique (20) présente un piston (22) s'étendant parallèlement à la zone de transport, qui forme un élément de traction pour le poussoir (24) fixé à l'extrémité libre du piston (22).

7. Dispositif (10) selon la revendication 6, **caractérisé en ce que** le mécanisme hydraulique comprend deux vérins hydrauliques (20) disposés sur des côtés opposés de la zone de transport, dont les pistons (22) s'étendent, à l'état déployé, en direction de la première extrémité (17) de la rampe de transport (18), et sur lesquels pistons (22) est fixé le poussoir (24), lesquels vérins hydrauliques (20) s'étendent des deux côtés de la zone d'éjection (21).

8. Dispositif (10) selon l'une des revendications précédentes, **caractérisé en ce que** l'essieu (35) avec les roues (37) est disposé sous le moyen de coupe (27).

9. Dispositif (10) selon la revendication 7, **caractérisé en ce que** l'essieu est aligné avec le moyen de coupe (27) dans le plan vertical transversal à la direction de transport.

10. Dispositif (10) selon l'une des revendications précédentes, **caractérisé en ce que** le cadre porteur présente un attelage de remorque (36) à son extrémité de cadre tournée vers la première extrémité de la rampe de transport (18).

11. Dispositif (10) selon l'une des revendications précédentes, **caractérisé en ce que** le cadre de coupe (26) est monté sur le cadre porteur (11) ou fait partie du cadre porteur (11).

12. Dispositif (10) selon l'une des revendications précédentes, **caractérisé en ce que** les couteaux (28) pénètrent jusqu'à 20 cm, de préférence jusqu'à 10 cm, dans la zone de transport.

13. Dispositif (10) selon l'une des revendications précédentes, **caractérisé en ce que** les couteaux (28) sont précontraints dans la zone de transport à l'aide d'un moyen à ressort et peuvent être déviés élastiquement à l'encontre de la force du moyen à ressort lors du passage d'une balle (14) et/ou **en ce que** les couteaux (28) sont réalisés sous la forme de roulettes de coupe qui peuvent tourner autour d'un axe stationnaire.
